# EUROPÄISCHE PATENTSCHRIFT

(11) **EP 0 768 976 B1**
(45) Veröffentlichungstag und Bekanntmachung des Hinweises auf die Patenterteilung: **19.01.2000**
(21) Anmeldenummer: 96908986.1
(22) Anmeldetag: 17.04.1996
(51) Int. Cl.: B65D 41/18

(54) **SCHNAPPVERSCHLUSSANORDNUNG AN EINEM BEHÄLTER**
SNAP FASTENER ON A CONTAINER
DISPOSITIF DE FERMETURE A DECLIC POUR RECIPIENT

(30) Priorität: 01.05.1995 CH 123695
(43) Veröffentlichungstag der Anmeldung: 23.04.1997
(73) Patentinhaber: Crown Cork AG, 4153 Reinach (CH)
(72) Erfinder: BÖSL, Udo, D-79591 Eimeldingen (DE); KIRCHGESSNER, Michael, D-79588 Egringen (DE)
(74) Vertreter: Hepp, Dieter
(86) Internationale Anmeldenummer: CH9600140
(87) Internationale Veröffentlichungsnummer: WO9634807

(56) Entgegenhaltungen:
- US-A- 2 585 624
- US-A- 4 917 269

## Beschreibung

Die Erfindung bezieht sich auf eine Schnappverschlussanordnung an einem Behälter, mit einer Verschlusskappe mit wenigstens einem Rückhaltewulst zum Befestigen auf einer einen Aussenwulst aufweisenden Behältermündung, welcher Rückhaltewulst an einer elastisch aufweitbaren zylindrischen Wand der Verschlusskappe angeordnet ist, wobei eine Eingriffsoberfläche des Rückhaltewulstes mit einer Eingriffsoberfläche des Aussenwulstes in Wirkeingriff bringbar ist.

Solche Schnappverschlussanordnungen sind bekannt. Sie werden aus elastischem Kunststoffmaterial gefertigt. Meist bestehen sie aus Polyäthylen oder Polypropylen und sind einstückig im Spritzgussverfahren oder Compression Molding hergestellt. Dank der elastischen Aufweitbarkeit der zylindrischen Wand, an welcher der Rückhaltewulst angeordnet ist, kann der Rückhaltewulst über den Aussenwulst der Behältermündung hinaus nach oben gedrückt werden, wenn die Verschlusskappe von der Behältermündung abgehoben werden soll. Ebenso ist aber auch ein unbeabsichtigtes Abheben der Verschlusskappe von der Behältermündung durch einen im Inneren des Behälters herrschenden Ueberdruck möglich.

Die Aufgabe der Erfindung besteht darin, die eingangs angegebene Schnappverschlussanordnung so auszubilden, dass die Sicherheit gegen unbeabsichtigtes Abheben der Verschlusskappe durch einen im Behälter herrschenden Ueberdruck im Vergleich zu den bekannten Schnappverschlussanordnungen erhöht ist.

Die Aufgabe ist in der erfindungsgemässen Schnappverschlussanordnung dadurch gelöst, dass die Eingriffsoberfläche des Rückhaltewulstes der auf der Behältermündung befestigten Verschlusskappe mit der Eingriffsoberfläche des Aussenwulstes der Behältermündung nach dem Aufsetzvorgang einen sich radial nach aussen erweiternden Spalt einschliesst, wobei der Rückhaltewulst derart elastisch deformierbar ist, dass sich der Spalt bei Überdruck im Behälter verkleinert oder schliesst.

Der sich nach aussen erweiternde Spalt zwischen den beiden Eingriffsoberflächen hat die Wirkung, dass durch einen gegebenen Ueberdruck im Behälter kleinere die zylindrische Wand der Verschlusskappe aufweitende Kräfte erzeugt werden als in vergleichbaren bekannten Schnappverschlussanordnungen.

Ausführungsbeispiele der Erfindung werden nachstehend anhand der Zeichnungen näher erläutert. In diesen zeigen:
Fig. 1 einen Vertikalschnitt durch eine erste Verschlusskappe,
Fig. 2 einen Vertikalschnitt durch eine zweite Verschlusskappe, die als Schraub-Schnappverschlusskappe ausgebildet ist,
Fig. 3 in grösserem Massstab einen Schnitt durch eine Hälfte einer Verschlusskappe und einer Mündung eines Behälters, auf welche die Verschlusskappe aufgesetzt ist,
Fig. 4a und Fig. 4b in einem gleichen Schnitt wie Fig. 3 einen Zustand, in welchem die Verschlusskappe durch einen im Behälter herrschenden Ueberdruck verformt ist, und
Fig. 5 in einem gleichen Schnitt wie Fig. 4 eine nicht erfindungsgemässe Verschlusskappe.

Die in Fig. 1 gezeigte, aus Kunststoff bestehende Verschlusskappe besitzt eine kreisrunde obere Wand 1 und eine zylindrische Umfangswand 2. An der Umfangswand 2 ist innenseitig ein sich in Umfangsrichtung erstreckender Rückhaltewulst 3 angeformt. Die Umfangswand 2 ist derart elastisch aufweitbar, dass beim Aufsetzen der Verschlusskappe auf eine Mündung eines Behälters der Rückhaltewulst 3 über einen Aussenwulst an der Behältermündung gleiten und dann hinter diesem Aussenwulst einrasten kann. In gleicher Weise kann der Rückhaltewulst 3 über den Aussenwulst der Behältermündung zurückgleiten, wenn die Verschlusskappe wieder vom Behälter abgenommen wird.

Die Verschlusskappe gemäss Fig. 2 besitzt in gleicher Weise wie die in Fig. 1 gezeigte die obere Wand 1 und die zylindrische Umfangswand 2. An der Umfangswand 2 sind innenseitig mehrere Rückhaltewulste 3 angeformt, die sich je nach einem Abschnitt einer Schraubenlinie erstrecken, derart, dass die Verschlusskappe auf eine Behältermündung aufgeschraubt werden kann, die ein Mehrfach-Aussengewinde trägt. Auch hier ist jedoch die Umfangswand 2 elastisch aufweitbar, so dass die Rückhaltewulste 3 über die entsprechenden, das Aussengewinde bildenden Aussenwulste an der Behältermündung gleiten können, wenn die Verschlusskappe etwa axial von der Behältermündung abgezogen oder abgekippt wird.

In Fig. 3 sind die Hälften einer Verschlusskappe und einer Behältermündung in grösserem Massstab dargestellt. Die Verschlusskappe besitzt wieder die obere Wand 1 und die Umfangswand 2 mit dem innenseitig angeformten Rückhaltewulst 3. Von der Behältermündung, auf welche die Verschlusskappe aufgesetzt ist, ist ein zylindrischer Wandabschnitt 4 dargestellt, an welchen ein Aussenwulst 5 angeformt ist. Die Verschlusskappe ist auf der Behältermündung dadurch befestigt, dass die Oberseitenfläche oder Eingriffsoberfläche des Rückhaltewulstes 3 mit der Unterseitenfläche oder Eingriffsoberfläche des Aussenwulstes 5 in Wirkeingriff steht. Die beiden Eingriffsoberflächen schliessen erfindungsgemäss, mindestens solange im Behälter kein grösserer Ueberdruck herrscht, einen sich nach aussen erweiternden Spalt ein. Im Axialschnitt schliessen die beiden Flächen (genauer: Tangenten an die Wendepunkte der Schnittlinien) etwa einen Winkel α von 5 bis 15° ein, vorzugsweise einen Winkel von 7 bis 10°.

Mit dem sich nach aussen erweiternden Spalt wird die Gefahr verringert, dass die verschlusskappe durch einen im Behälter herrschenden Ueberdruck unbeabsichtigt von der Behältermündung abgehoben werden könnte. Es können mit anderen Worten höhere Ueberdrücke im Behälter zugelassen werden.

Die Figuren 4a und 4b zeigen die Wirkung eines im Behälter herrschenden Ueberdrucks, der die obere Wand 1 mit dem Druck P belastet und nach oben drückt. Die Wand 1 zieht dann die Umfangswand 2 nach oben, wobei sich gemäss Fig. 4a zunächst der Spalt mit dem Winkel α schliesst, weil der Rückhaltewulst 2 elastisch deformiert und nach unten gebogen wird. Aussenwulst 5 und Rückhaltewulst 3 liegen deshalb in einem weiten Bereich des vorgesehenen Innendrucks flächig aneinander an. Die Haltekraft F wird dementsprechend ebenfalls flächig über die gesamte Länge des Rückhaltewulstes 3 auf den Aussenwulst 5 des Behälters übertragen. Dadurch wird die Haltekraft F zwischen Rückhaltewulst 3 und Aussenwulst 5 in eine relativ grosse vertikal gerichtete Komponente A und eine wesentlich kleinere radial nach aussen gerichtete Komponente R zerlegt. Die nach aussen gerichtete Komponente R ist deshalb unerwünscht, weil sie auf eine Aufweitung der Umfangswand 2 der Verschlusskappe hinwirkt. Da elastische Verformung des Rückhaltewulstes 3 nicht vermieden werden kann, weil sonst die Verschlusskappe nicht auf die Behältermündung geschnappt werden könnte, wird durch den Spalt mit dem Winkel α (Fig. 3) erreicht, dass der Rückhaltewulst 3 nach dem Aufsetzen und nach dem Aufbau des zu erwartenden Ueberdrucks (z.B. bei kohlensäurehaltigen Getränken), der Rückhaltewulst 3 nach unten deformiert wird, wobei sich der Spalt schliesst und der Rückhaltewulst 3 seine Sollposition erreicht.

Fig. 4b zeigt, wie bei weiter ansteigendem Innendruck die Haltekraft F derart vergrössert wird, dass auch die radial nach aussen gerichtete Komponente R steigt, wodurch die Umfangswand der Verschlusskappe 2 aufgeweitet wird. Aber auch bei einem derartigen Ueberdruck, wie er in Fig. 4b schematisch dargestellt ist, wird der Verschluss noch nicht vom Wandabschnitt 4 des Behälters abgesprengt.

Im Vergleich dazu zeigt die Fig. 5 die Wirkung des im Behälter herrschenden Ueberdrucks auf eine nicht erfindungsgemässe Verschlusskappe, bei der im unbelasteten Zustand (mit unterbrochenen Linien eingezeichnet) zwischen der Oberseitenfläche des Rückhaltewulstes W und der Unterseitenfläche des Aussenwulstes 5 kein sich nach aussen erweiternder Spalt vorhanden ist. Auch hier zieht die obere Wand 1 die Umfangswand 2 etwas nach oben und gleitet dabei die Oberseitenfläche des Rückhaltewulstes W an der Unterseitenfläche des Aussenwulstes 5 schräg nach oben und aussen. Wegen des fehlenden sich nach aussen erweiternden Spaltes liegt die Berührungsstelle zwischen den beiden Wulsten weiter aussen als bei der erfindungsgemässen Verschlussanordnung von Fig. 4, und die vom Aussenwulst 5 auf den Rückhaltewulst W ausgeübte Haltekraft F' hat, bei gleicher parallel zur Behälterachse gerichteter Komponente A, eine radial nach aussen gerichtete, die Umfangswand 2 aufweitende Komponente R', die einiges grösser ist als die radiale Komponente R bei der Verschlusskappe gemäss den Fig. 3 und 4.

Durch den sich nach aussen erweiternden Spalt, der in der erfindungsgemässen Verschlussanordnung vorhanden ist, wird also die Zunahme der im Sinne eines Aufweitens auf die Umfangswand 2 wirkenden Kraft bei im Behälter herrschendem Ueberdruck verringert.

## Patentansprüche

1. Schnappverschlussanordnung mit einem Behälter und mit einer Verschlusskappe mit wenigstens einem elastisch deformierbaren Rückhaltewulst (3) zum Befestigen auf einer einen Aussenwulst aufweisenden Behältermündung, welcher Rückhaltewulst (3) an einer elastisch aufweitbaren zylindrischen Wand (2) der Verschlusskappe angeordnet ist, wobei eine Eingriffsoberfläche des Rückhaltewulstes (3) mit einer Eingriffsoberfläche des Aussenwulstes (5) in Wirkeingriff bringbar ist, dadurch gekennzeichnet, dass die Eingriffsoberfläche des Rückhaltewulstes (3) der auf der Behältermündung befestigten Verschlusskappe mit der Eingriffsoberfläche des Aussenwulstes (5) der Behältermündung nach dem Aufsetzvorgang einen sich radial nach aussen erweiternden Spalt einschliesst, wobei der Rückhaltewulst derart elastisch deformierbar ist, dass sich der Spalt bei Überdruck im Behälter verkleinert oder schliesst.

2. Schnappverschlussanordnung nach Anspruch 1, dadurch gekennzeichnet, dass die beiden Eingriffsoberflächen im Axialschnitt einen Winkel (α) von 5 bis 15° einschliessen.

3. Schnappverschlussanordnung nach Anspruch 2, dadurch gekennzeichnet, dass die beiden Eingriffsoberflächen im Axialschnitt einen Winkel (α) von 7 bis 10° einschliessen.

4. Schnappverschlussanordnung nach einem der Ansprüche 1 bis 3, dadurch gekennzeichnet, dass die Verschlusskappe eine auf die Behältermündung aufschnappbare Mehrfachgewindekappe ist.

## Claims

1. A snap closure arrangement comprising a container and a closure cap with at least one elastically deformable retaining bead (3) for fixing on a container mouth having an external bead, which retaining bead (3) is arranged on an elastically expandable cylindrical wall (2) of the closure cap, wherein an engagement surface of the retaining bead (3) can be brought into operative engagement with an engagement surface of the external bead (5). characterised in that the engagement surface of the retaining bead (3) of the closure cap fixed on the container mouth includes a radially outwardly enlarging gap with the engagement surface of the external bead (5) of the container mouth after the fitting operation. wherein the retaining bead is elastically deformable in such a way that the gap decreases or closes in the case of an increased pressure in the container.

2. A snap closure arrangement according to claim 1 characterised in that the two engagement surfaces include in axial section an angle (α) of 5 to 15°.

3. A snap closure arrangement according to claim 2 characterised in that the two engagement surfaces include in axial section an angle (α) of 7 to 10°.

4. A snap closure arrangement according to one of claims 1 to 3 characterised in that the closure cap has a multi-thread cap which can be snap-fitted onto the container mouth.

## Revendications

1. Dispositif de fermeture à déclic comportant un récipient et un couvercle de fermeture avec au moins un bourrelet de fixation (3) élastiquement déformable en vue de sa fixation sur un orifice de récipient présentant un bourrelet externe, lequel bourrelet de fixation (3) est formé sur une paroi cylindrique (2) élastiquement expansible du couvercle de fermeture, dans lequel une face de retenue du bourrelet de fixation (3) peut être amenée en engagement avec une face de retenue du bourrelet externe (5), caractérisé en ce que la face de retenue du bourrelet de fixation (3) du couvercle de fermeture fixé sur l'orifice du récipient définit, après placement, avec la face de retenue du bourrelet externe (5) de l'orifice de récipient, une fente s'élargissant radialement vers l'extérieur, le bourrelet de fixation étant élastiquement déformable de telle sorte que, sous l'effet d'une surpression dans le récipient, la fente se réduise ou se ferme.

2. Dispositif de fermeture à déclic suivant la revendication 1, caractérisé en ce que les deux faces de retenue définissent, en coupe axiale, un angle (α) de 5 à 15°.

3. Dispositif de fermeture à déclic suivant la revendication 2 caractérisé en ce que les deux faces de retenue définissent, en coupe axiale, un angle (α) de 7 à 10°.

4. Dispositif de fermeture à déclic suivant l'une des revendications 1 à 3, caractérisé en ce que le couvercle de fermeture est un couvercle à filets multiples pouvant être fixé par déclic sur l'orifice de récipient.
